# EUROPÄISCHE PATENTSCHRIFT

(11) **EP 0 042 501 B1**
(45) Veröffentlichungstag und Bekanntmachung des Hinweises auf die Patenterteilung: **08.05.1985**
(21) Anmeldenummer: 81104115.1
(22) Anmeldetag: 29.05.1981
(51) Int. Cl.: G08B 26/00

(54) **Einrichtung zur Übertragung von Messwerten in einem Brandmeldesystem**
Device for the transmission of measured values in a fire warning system
Dispositif pour la transmission des valeurs mesurées dans un système d'avertissement d'incendie

(30) Priorität: 23.06.1980 CH 4803/80
(43) Veröffentlichungstag der Anmeldung: 30.12.1981
(73) Patentinhaber: CERBERUS AG, CH-8708 Männedorf (CH)
(72) Erfinder: Müller, Peter, CH-8618 Oetwil am See (CH); Schibli, Eugen, CH-8713 Uerikon (CH); Scheidweiler, Andreas, CH-8713 Uerikon (CH); Muggli, Jürg, CH-8708 Männedorf (CH)
(74) Vertreter: Tiemann, Ulrich, Dr.-Ing.

## Beschreibung

Die Erfindung geht aus von einer Einrichtung zur Übertragung von Meßwerten in einem Brandmeldesystem der im Oberbegriff des Patentanspruchs 1 definierten Gattung.

Automatische Brandmeldeanlagen haben die Aufgabe, Brände möglichst im Frühstadium zu erkennen, um eine wirksame Bekämpfung zu ermöglichen. Eine Forderung, die im Brandmelder gestellt wird, ist eine hohe Empfindlichkeit, um bereits Spuren von Brandfolgeprodukten zur Branderkennung auszunutzen. Parallel mit der Erhöhung der Empfindlichkeit geht jedoch leider auch die Neigung zu Fehlalarmen. In der Signalzentrale kann daher manchmal nur schwer zwischen einem echten Alarm und einem Fehlalarm unterschieden werden.

Zur Überwindung dieses Nachteils wurde bereits vorgeschlagen, anstelle eines Alarmsignals den der zu messenden Brandkenngröße analogen Meßwert zur Signalzentrale zu übertragen und die Entscheidung, ob es sich um einen Brandfall oder eine Störung handelt, in der der Signalzentrale vornehmen zu lassen, weil aus dem Vergleich der Meßgrößen verschiedener Melder eine wesentlich genauere Aussage gemacht werden kann.

Voraussetzung für eine sinnvolle Auswertung der Meldersignale in der Signalzentrale ist jedoch, daß die Herkunft der Signale klar ermittelt werden kann, d. h. die Melder müssen identifizierbar, d. h. adressierbar sein.

In den letzten Jahren wurden bereits mehrere Brandmeldesysteme entwickelt, bei denen eine Melderidentifizierung möglich ist und eine Meßwertübertragung zur Zentrale stattfindet. Jedoch ist der schaltungstechnische Aufwand sehr hoch bzw. ist die Installation mit applikationstechnischen Schwierigkeiten verbunden.

Der Hauptnachteil dieser Verfahren besteht darin, daß zur Festlegung der Melderadresse an jedem Melder individuell eine Einstellung vorgenommen werden muß. Hierdurch ergeben sich Gefahren der Fehladressierung und der damit verbundenen Fehlidentifizierung.

Zur Überwindung dieses Nachteils wurde in der DE-AS 2 533 382 ein Verfahren zur Übertragung von Meßwerten in einem Brandmeldesystem vorgeschlagen, bei dem die von einzelnen, kettenförmig an den Meldelinien liegenden Brandmelder ermittelten Meßwerte analog an eine Signalzentrale gegeben und dort zur Gewinnung differenzierter Störungs- bzw. Alarmmmeldungen verknüpft werden, wobei zu Beginn eines jeden Abfragezyklus alle Brandmelder durch eine Spannungsänderung von der Meldelinie abgetrennt und dann in vorgegebener Reihenfolge in der Weise wieder angeschaltet werden, daß jeder Brandmelder nach einer seinem Meßwert entsprechenden Zeitverzögerung den jeweils nachfolgenden Brandmelder zusätzlich an die Linienspannung anschaltet und daß in der Signalzentrale die jeweilige Melderadresse aus der Zahl der vorhergehenden Erhöhungen des Linienstromes und der Meßwert aus der Länge der betreffenden Schaltverzögerung abgeleitet wird.

Jedoch weist auch dieses Verfahren drei grundsätzliche Nachteile auf.

Erstens muß durch die serielle Melderanordnung bei der Installation erhöhter Aufwand getrieben werden, um sicherzustellen, daß die Melder richtig angeschlossen werden. Wenn auch von einem Zweidrahtsystem gesprochen wird, so besitzt der Melder dennoch drei Klemmen und man muß darauf achten, daß der ankommende und der weggehende Draht nicht vertauscht werden. Dies bedeutet gegenüber der klassischen Installationstechnik von Zweidrahtsystemen eine Erschwerung und auch eine Fehlerquelle.

Zweitens ist die Zahl der Melder je Linie durch den Widerstand der in Serie geschalteten Schalter begrenzt.

Drittens ist bei Ausfall eines Melders oder Unterbruch bzw. Kurzzschluß der Leitung zumindest ein Teil der Melder einer Linie außer Betrieb gesetzt.

Aufgabe der Erfindung ist es, eine Einrichtung zur Übertragung von Meßwerten in einem Brandmeldesystem zu schaffen, welche die vorstehend genannten Nachteile vermeiden, d. h. die Übertragung von Meßwerten auch dann ermöglichen, wenn ein Brandmelder in einer Meldelinie ausfällt oder eine Melderlinie unterbrochen oder kurzgeschlossen ist, die es ferner gestatten, die Brandmelder an die Meldelinien anzuschließen, ohne daß darauf geachtet werden muß, daß Ein-und Ausgang der Meldelinie nicht vertauscht werden und die es schließlich gestatten, einen höheren Strom durch die Meldelinien zu schikken oder eine größere Anzahl Brandmelder an die Meldelinie anzuschließen.

Diese Aufgabe wird erfindungsgemäß durch die im kennzeichnenden Teil des Patentanspruchs 1 definierten Merkmale gelöst. Bevorzugte Ausführungsformen der Erfindung, bzw. besondere Ausführungsarten der im Patentanspruch 1 definierten Erfindung sind in weiteren Patentansprüchen umschrieben.

Die Anwendung der erfindungsgemäßen Einrichtung in einem Verfahren zur Übertragung von Meßwerten in einem Brandmeldesystem erfolgt vorzugsweise so, daß nach der Übermittlung des Meßwertes des letzten Melders einer Linie von beiden Seiten her Strom in die Meldelinien eingespeist wird. Durch den beidseitigen Anschluß der Meldelinien wird erreicht, daß der zur Speisung der Brandmelder dienende Strom praktisch vervierfacht werden kann.

Es kann auch so vorgegangen werden, daß die Übertragung der Meßwerte in der Verzögerungszeit zwischen zwei Melderanschaltungen erfolgt. Die Zeitverzögerung ist nicht vom Meßwert abhängig und bleibt konstant. Unmittelbar nach der Anschaltung eines Melders, d. h. wenn die Verbindung zur Zentrale hergestellt ist, er-folgt die Umwandlung des Meßwertes in eine codierte Impulsfolge oder ein Wechselspannungssignal dessen Frequenz vom Meßwert abhängig ist. Es versteht sich von selbst, daß die Dauer des Meßwertsignals kürzer sein muß als die Verzögerungszeit.

Aus der FR-A-2 176004 ist ein Übertragungssystem bekanntgeworden, bei dem örtliche Übertragungsstationen zur Übermittlung von Meldungen über eine erste Leitungsschleife in Reihe und zur Überwachung über eine zweite Leitungsschleife parallel an eine Zentralstation angeschlossen sind. Die Übertragung von Meldungen der örtlichen Übertragungsstationen über die erste Leitungsschleife erfolgt beispielsweise durch Gleichstromimpulse. Die Zentralstation sendet in bestimmten Zeitintervallen über die zweite Leitungsschleife Wechselstromimpulse aus, welche elektronische Schaltvorrichtungen in den örtlichen Übertragungsstationen betätigen und die Übermittlung einer Meldung über die erste Leitungsschleife veranlassen, wenn die Schaltvorrichtung die der einzelnen Übertragungsstation zugeordnete Schaltstellung erreicht. Sämtliche Übertragungsstationen erhalten gleichzeitig die Überwachungsimpulse, sie weisen keine bidirektionalen Schaltelemente auf und vor allem keine gleichwertigen Eingänge, die eine erleichterte Montage ermöglichen. Außerdem erfordert das Übertragungssystem der FR-A-2 176 004 einen erhöhten Aufwand an Leitungen.

Im folgenden werden anhand der Zeichnungen bevorzugte Ausführungsformen der Erfindung näher erläutert.

Es zeigt
Fig. 1 eine Ausführungsform einer erfindungsgemäßen Einrichtung für ein Brandmeldesystem,
Fig. 2 eine Schaltungsanordnung für einen Brandmelder, bei dem die Zeitverzögerung vom Meßwert abhängig ist,
Fig. 3 eine bevorzugte Ausführungsform der Schaltungsanordnung gemäß Fig. 2,
Fig. 4 eine Schaltungsanordnung für einen Brandmelder dessen Zeitverzögerung vom Meßwert unabhängig ist.

Fig. 1 zeigt den Aufbau eines Brandmeldesystems für das erfindungsgemäße Übertragungsverfahren. Von einer Signalzentrale Z gehen von den Klemmen K₁ₐ... Kᵢₐ Meldelinien Li ... Li aus.

An diese Meldelinien sind jeweils mehrere Brandmelder M₁₁... M₁ₘ angeschlossen. Die Brandmelder M₁₁... M₁ₘ enthalten im wesentlichen neben brandkenngrößenempfindlichen Sensoren einen Meßwertumwandler, ein Zeitglied, sowie einen bidirektionalen Schalter S. Vom letzten Brandmelder einer Meldelinie werden jeweils zwei Leitungen an die Klemmen K)x... K;x der Signalzentrale Z zurückgeführt. Nach Anlegen der Linienspannung an die Klemmen K₁ₐ beginnt im Melder M₁₁ ein Zeitglied zu laufen. Nach einer bestimmten Verzögerung schließt der Schalter S₁₁ und legt die Linienspannung an den Melder M₁₂, wo ebenfalls wieder ein Zeitglied zu laufen beginnt. Auf diese Art schließen nacheinander alle Schalter der Melder einer Meldelinie. Dieser Vorgang läßt sich periodisch wiederholen, so daß die Brandmelder einer Meldelinie zyklisch abgefragt werden. Nach Anlegen der Linienspannung an einen Melder bzw. mit Schließen des betreffenden Schalters kann eine Übertragung der Meßwerte des Sensors zur Signalzentrale stattfinden.

Am Ende eines Abfragezyklus werden in den Meldern befindliche Speicherkondensatoren aufgeladen, welche die Energieversorgung der Brandmelder während der systembedingten Unterbrüche sicherstellen.

Im Normalbetrieb, d. h. im ungestörten Zustand, ist die Melderlinienauswerteschaltung der Signalzentrale Z an die Klemmen K;ₐ der betreffenden Linien angeschlossen.

Das Auftreten einer Leitungsstörung oder der Ausfall eines Melders wird in der Signalzentrale Z dadurch detektiert, daß der Abfragezyklus stehenbleibt. In diesem Fall erfolgt eine automatische Umschaltung der Melderlinienauswerteschaltung auf die Klemmen Kᵢₓ der betreffenden Meldelinien. Das Abfragen der Brandmelder erfolgt nun in umgekehrter Richtung bis zur gestörten Stelle.

Durch periodisches Umschalten der Meldelinienauswerteschaltung von den Klemmen Kᵢₐ auf die Klemmen K;ₓ wird erreicht, daß selbst im Störungsfall die noch intakten Melder einer Melderlinie ihre Meßwerte zur Signalzentrale Z übertragen können.

In Fig. 2 ist die Schaltungsanordnung eines Brandmelders M dargestellt, bei dem die Zeitverzögerung durch den Meßwert gesteuert wird.

Als Sensor ist hier eine rauchempfindliche Meßionisationskammer MK gezeichnet, deren Strom am Außenwiderstand R₂ die Spannung Uₖ erzeugt. Diese Spannung wird dem Eingang des Meßwandlers MW zugeführt, dessen Ausgangsspannung U_{A} auf das Zeitglied T einwirkt. Der bidirektionale Schalter 19 dient zur Weiterschaltung der Linienspannung an den nächstfolgenden Melder. Die Dioden D13 und D14 dienen der Symmetrierung, d. h, bei der Installation des Brandmelders muß nicht auf die richtige Reihenfolge der Anschlüsse 2 und 3 geachtet werden.

Bei Anlegen der Linienspannung an die Klemmen 1A/1B und 2 oder 1A/1B und 3 bleibt der Transistor T19 zunächst gesperrt. Gleichzeitig startet das Zeitglied T und öffnet nach einer Zeitverzögerung welche durch den Wert der Spannung U_{A} gegeben ist den Transistor T19 und schaltet somit die Linienspannung auf den nächsten Melder weiter.

Bei Anlegen der Linienspannung wird ferner ein Widerstand im Brandmelder eingeschaltet, der die Stromerhöhung bewirkt, die in der Zentrale zur Feststellung der Melderadresse ausgewertet wird.

In Fig. 3 ist eine Schaltungsanordnung einer bevorzugten Ausführungsform eines Brandmelders nach Fig.2 dargestellt. Als Beispiel dient wiederum ein Brandmelder mit einer Meßionisationskammer als rauchempfindlicher Sensor.

Die Meßionisationskammer MK ist in Serie mit einem Vergleichswiderstand R₂ an dessen Stelle auch eine Referenzionisationskammer eingesetzt werden kann, an die stabilisierte Spannung Uₛ geschaltet. Der Kondensator C20 wird über den Gleichrichter D11 aufgeladen und überbrückt die systembedingten periodischen Unterbrüche in der Linienspannung. Der Transistor T16 bildet zusammen mit dem Widerstand R, und der Zenerdiode D12 in bekannter Weise eine Spannungsstabilisierung Uₛ. Der MOSFET T18 dient als Impedanzwandler, d. h. er überträgt die Ausgangsspannung U_{K} des Sensors auf den Eingang des Operationsverstärkers A, dessen Arbeitspunkt durch die Widerstände R4, R5 und R6 bestimmt wird. Die Ausgangsspannung U_{A} des Operationsverstärkers ist der Sensorspannung U_{K}proportional.

Im normalen Betriebszustand ist der Transistor T17 nicht leitend, der Gateanschluß des bidirektionalen Schalters T19 ist daher auf dem Potential des Anschlusses 1, wodurch der Transistor T19 leitend gehalten wird. Die Spannung über dem Kondensator C21 wird über die Diode 15 annähernd auf den Wert der Verstärkerausgangsspannung U_{A} begrenzt. Wenn nun zu Beginn einesAbfragezyklus die Linienspannung auf Null abgesenkt wird, so entlädt sich der Kondensator C21 über die Widerstände R7, R9 und R10 auf Null. Beim Wiedereinschalten der Leitungsspannung fließt ein Ladestrom über den Widerstand R7 auf den Kondensator C21 und weiter über den Widerstand R10. Damit wird der Transistor T17 leitend und es fließt ein zusätzlicher Strom durch den Widerstand R8. Das Gatepotential von T19 schaltet sprunghaft unter die Schwellspannung des Feldeffekttransistors und sperrt damit T19. Wenn sich nun der Kondensator C21 über den Widerstand R7 auf die Ausgangsspannung U_{A} des Verstärkers aufgeladen hat, fließt kein weiterer Ladestrom mehr auf C21, was bedeutet, das T17 sperrt. Das Gate von T19 springt wieder auf das Potential des Anschlusses 1 und bringt damit den Schalter T19 in den leitenden Zustand.

Die Dioden D13 und D14 gewährleisten eine symmetrische Speisung der Melderelektronik, was zusammen mit den Symmetrieeigenschaften des Transistors T19 die wahlweise Speisung von Anschluß 2 oder Anschluß 3 her ermöglicht. In ähnlicher Weise sind Schaltungsanordnungen mit anderen symmetrischen Schaltelementen anstelle des Transistors T19 denkbar. Als bidirektionale Schalter kommen also auch JFET oder Relais in Frage.

In Fig. 4 ist eine Ausführungsform des erfindungsgemäßen Verfahrens dargestellt, bei der die Zeitverzögerung vom Meßwert unabhängig ist. Die Funktionsweise ist ähnlich wie die in Fig. 2 dargestellte. Allerdings steuert die Ausgangsspannung U_{A} des Meßwandlers MW nicht das Zeitglied T. Unmittelbar nach Anlegen der Linienspannung an die Klemmen 2 oder 3, d. h. wenn die Verwendung zur Zentrale hergestellt ist, erfolgt die Umwandlung des Meßwertes in eine codierte Impulsfolge oder ein Wechselspannungssignal, dessen Frequenz vom Meßwert bestimmt wird. Dieses Signal wird in der Zentrale empfangen und entsprechend ausgewertet. Gleichzeitig läuft das Zeitglied T und schaltet nach einer fest vorgewählten Zeit den Transistor T19 ein und schaltet somit die Linienspannung auf den nächsten Melder weiter. Es versteht sich von selbst, daß die Dauer des Meßwertsignals kürzer sein muß als die Anschaltverzögerung. Diese Ausführungsform hat den Vorteil, daß zwischen der Meßwertübertragung und der Melderadressierung getrennt werden kann.

## Patentansprüche

1. Einrichtung für ein Brandmeldesystem mit einer Signalzentrale (Z) und mehreren kettenförmig an Meldelinien (L1 bis Li) liegenden Brandmeldern (M11 bis M1m), welche Meldelinien (L1 bis Li) vom letzten Brandmelder (M1m, Mim) zur Signalzentrale (Z) zurückgeführt sind, bei der jeder einzelne Brandmelder (M) innerhalb eines Abfragezyklus seine Meßwerte an die Signalzentrale (Z) gibt und alle Brandmelder (M) zu Beginn des Abfragezyklus durch eine Spannungsänderung der Meldelinie (L) abgetrennt und dann zeitlich gestaffelt in der Weise wieder angeschaltet werden, daß jeder Melder (M) nach einer bestimmten Zeitverzögerung einen nachfolgenden Melder (M) an die Linienspannung anschaltet und jeder zugeschaltete Melder (M) seine Adresse bekannt gibt, wobei im Falle des Ausbleibens von Meldesignalen die Abfragerichtung für die betroffene Meldelinie (L) umgekehrt wird, dadurch gekennzeichnet, daß jeder Brandmelder (M1m bis Mim) zwei gleichwertige Eingänge (1A, 1 B, 2; 1A, 1 B, 3) zum Anschluß an die Meldelinien (L1 bis Li) und ein bidirektionales Schaltelement (T19) zum Einschalten des in der Abfragerichtung nächstfolgenden Brandmelders enthält.

2. Einrichtung nach Anspruch 1, dadurch gekennzeichnet, daß jeder Brandmelder (M) einen Stromkreis (T, R7, R8, R10, C21, T17) enthält, der bei Anlegen von Spannung an einen der beiden Eingänge (1A, 1B, 2; 1A, 1B, 3) zeitverzögert das bidirektionale Schaltelement (T19) veranlaßt, ein Signal an dem anderen Eingang (3; 2) zu erzeugen (Figuren 2,3,4).

3. Einrichtung nach Anspruch 2, dadurch gekennzeichnet, daß der Stromkreis und das bidirektionale Schaltelement (T19) durch Dioden (D13, D14) miteinander verbunden sind (Figuren 2,3,4).

4. Einrichtung nach Anspruch 2, dadurch gekennzeichnet, daß die Zeitverzögerung durch den Meßwert (UA) des Sensors (MK, MW) bestimmt ist (Figuren 2, 3).

5. Einrichtung nach Anspruch 2, dadurch gekennzeichnet, daß die Zeitverzögerung vom Meßwert (UA) des Sensors (MK, MW) unabhängig ist, und daß der Meßwert (UA) innerhalb der Zeitverzögerung zur Signalzentrale (Z) weitergeleitet wird (Fig. 4).

6. Einrichtung nach Anspruch 1, dadurch gekennzeichnet, daß das bidirektionale Schaltelement (T19) als Relais, MOS-FET oder JFET ausgebildet ist.

## Claims

1. Apparatus for a fire alarm system comprising a central signal station (Z) and a plurality of fire alarms (M11 to M1m) arranged in a chain-like fashion at alarm reporting lines (L11 to L1m) which alarm reporting lines (L11 to L1m) are returned from the last fire alarm (M1 m, Mim) to the central station (Z) in which apparatus each individual fire alarm (M) within an interrogation cycle its measuring values transmits to the central signal station (Z) and all fire alarms (M) at the start of one of each interrogation cycle are disconnected from the central signal station (Z) by a voltage change of the alarm reporting line (L) and then all fire alarms (M) are reconnected in a timewise staggered fashion such that each fire alarm (M) after a certain time-delay additionally connects a subsequently arrannged fire alarm with the line voltage and each reconnected fire alarm (M) reports its address and wherein upon absence of measuring signals the interrogation direction for the affected alarm reporting line (L) is reversed, characterized in that each fire alarm (M1m to Mim) comprises two equivalent terminals (1A, 1B, 2; 1A, 1B, 3) for connecting it with the alarm reporting lines (L1 to Li) and a bidirectional switch (T19) for connecting the next (in the direction of interrogation) fire alarm in the chain with the alarm reporting lines.

2. Apparatus according to claim 1, characterized in that each fire alarm (M) comprises an electrical circuit (T, R7, R8, R10, C21, T17) which upon application of a potential at one of both inputs (1A, 1B, 2; 1A, 1B, 3) after a time-delay causes the bidirectional switch (T19) to generate a signal at the other input (3; 2) (Figures 2, 3, 4).

3. Apparatus according to claim 2, characterized in that the circuit and the bidirectional switch (T19) are connected with each other by diodes (D13, D14) (Figures 2, 3, 4).

4. Apparatus according to claim 2, characterized in that the time delay is dependent upon the measuring value (UA) of the sensors (MK, MW) (Figures 2, 3).

5. Apparatus according to claim 2, characterized in that the time delay is independent upon the measuring value (UA) of the sensors (MK, MW) and that the measuring value (UA) is transmitted to the central signal station (Z) within the time delay (Figure 4).

6. Apparatus according to claim 1, characterized in that the bidirectional switch (T19) is a relay, a MOS-FET transistor or a JFET transistor.

## Revendications

1. Dispositif pour un système avertisseur d'incendie comportant un central de signalisation (Z) et plusieurs avertisseurs d'incendie (MU, Mlm), raccordés en chaîne à des lignes de signalisation (L1 à Li), qui retournent depuis le dernier avertisseur d'incendie (Mlm, Mim) au central de signalisation (Z), et dans lequel chaque invertisseur d'incendie individuel (M) délivre, à l'intérieur d'un cycle d'interrogation, ses valeurs de mesure au central de signalisation (Z) et tous les avertisseurs d'incendie (M) sont débranchés au début du cycle d'interrogation par une variation de la tension de la ligne de signalisation (L) et sont ensuite à nouveau branchés d'une manière échelonnée dans le temps de telle sorte que chaque avertisseur d'incendie (M) raccorde, après un temps de retard déterminé, un avertisseur d'incendie suivant (M) à la tension de ligue et chaque avertisseur d'incendie (M) raccordé de façon supplémentaire délivre son adresse de façon connue, la direction d'interrogation pour la ligne de signalisation considérée (L) étant inversée dans le cas de l'absence de signaux de signalisation, caractérisé par le fait que chaque avertisseur d'incendie (Mlm à Mim) contient deux entrées équivalentes (1A, 1B, 2; 1A, 1B, 3) pour le raccordement à des lignes de signalisation (L1 à Li) et un élément de commutation bidirectionnel (T19) permettant de réaliser le branchement de l'avertisseur d'incendie immédiatement suivant dans la direction d'interrogation.

2. Dispositif suivant la revendication 1, caractérisé par le fait que chaque avertisseur d'incendie (M) contient un circuit (T, R7, R8, R10, C21, T17) qui, lors de l'application d'une tension à l'une des deux entrées (1A, 1B, 2; 1A, 1B, 3), commande de façon retardée l'élément de commutation bidirectionnel (T19) pour qu'il produise un signal sur l'autre entrée (3; 2) (figures2, 3,4).

3. Dispositif suivant la revendication 2, caractérisé par le fait que le circuit et l'élément de commutation bidirectionnel (T19) sont reliés entre eux par des diodes (D13, D14) (figures 2,3,4).

4. Dispositif suivant la revendication 2, caractérisé par le fait que le retard est déterminé par la valeur de mesure (UA) du capteur (MK, MW) (figures 2, 3).

5. Dispositif suivant la revendication 2, caractérisé par le fait que le retard est indépendant de la valeur de mesure (UA) du capteur (MK, MW), et que la valeur de mesure (UA) est retransmise pendant le temps de retard au central de signalisation (Z) (figure 4).

6. Dispositif suivant la revendication 1, caractérisé par le fait que l'élément de commutation bidirectionnel (T19) est réalisé sous la forme d'un relais, d'un transistor MOSFET ou d'un transistor JFET.
